# FASCICULE DE BREVET EUROPEEN

(11) **EP 1 496 181 B1**
(45) Date de publication et mention de la délivrance du brevet: **29.11.2006**
(21) Numéro de dépôt: 04356114.1
(22) Date de dépôt: 28.06.2004
(51) Int. Cl.: E05D 7/04

(54) **Dispositif de fixation d'une penture sur un vantail**
Vorrichtung zur Befestigung eines Bandes an einem Flügel
Device for mounting a hinge on a wing

(30) Priorité: 30.06.2003 FR 0308142; 21.08.2003 FR 0310145
(43) Date de publication de la demande: 12.01.2005
(73) Titulaire: Etablissements Tordo-Belgrano, 06690 Tourrette Levens (FR)
(72) Inventeur: Belgrano, Gérard, 69440 St Sorlin (FR); Tordo, Laurent, 066690 Tourrette-Levens (FR); Tordo, Louis, 06690 Tourrette-Levens (FR)
(74) Mandataire: Thivillier, Patrick

(56) Documents cités:
- DE-C- 286 632
- FR-A- 2 637 008
- FR-A- 2 644 505
- FR-A- 2 686 646
- FR-A- 2 694 040

## Description

L'invention se rattache au secteur technique des pentures pour l'articulation des vantaux, notamment des volets.

Généralement, les pentures sont fixées en parties haute et basse du vantail considéré, pour être engagées, au niveau de leur extrémité conformée pour faire office de charnière, sur des gonds scellés à proximité de l'ouverture à équiper.

On distingue essentiellement les pentures droites et les pentures équerrées. Pour l'essentiel, une penture droite comprend un seul élément rectiligne susceptible de présenter différentes longueurs et différents profils, dont l'une des extrémités est conformée pour faire office de charnière. L'élément rectiligne est fixé directement sur le vantail considéré, par tout moyen connu et approprié.

Une penture équerrée se compose de deux éléments distincts disposés à 90° l'un par rapport à l'autre, à savoir une patte d'articulation et une patte de fixation sur le vantail.
Dans une forme de réalisation de ce type de penture équerrée, la patte d'articulation peut être fixée perpendiculairement à la platine par soudure et/ou rivetage, de manière à former un ensemble unitaire. La fixation est par conséquent réalisée en usine, ce qui tend à augmenter les coûts de fabrication.

On a proposé également de réaliser ce type de penture équerrée sous forme de deux éléments indépendants, à savoir une patte d'articulation et une patte de fixation. Généralement, les pattes d'articulation et de fixation présentent des agencements complémentaires permettant un réglage en position. Pour assurer la liaison entre la patte d'articulation et la patte de fixation, il est généralement nécessaire d'utiliser un croisillon de maintien, en vue d'assurer la fixation de l'ensemble, généralement par vis, dans l'épaisseur du vantail. Cette façon d'opérer est donc peu pratique.

Une solution de ce type ressort de l'enseignement du document FR 2 6866 46.

D'autres problèmes apparaissent également dans le cas d'une rénovation où l'on veut simplement changer les vantaux, les gonds d'articulation étant déjà en place. En effet, après avoir effectué les différents calages nécessaires, il peut arriver, malgré tout, que la penture, après fixation, soit mal positionnée, interdisant par conséquent la bonne fermeture du vantail considéré. Autrement dit, l'opérateur doit recommencer les différents perçages nécessaires à la fixation de l'ensemble de la penture.

L'invention s'est fixée pour but de remédier à ces inconvénients, de manière simple, sûre, efficace et rationnelle.

Le problème que se propose de résoudre l'invention est de permettre, dans le cas d'une penture en deux éléments indépendants, à savoir une patte d'articulation et une patte de fixation, le prépositionnement de l'ensemble de la penture par rapport à des gonds d'articulation déjà installés, en réalisant par conséquent une fixation temporaire permettant de procéder à des essais avant fixation définitive.

L'invention a pour objet un dispositif de fixation d'une penture sur un vantail tel que défini par la revendication 1.

En effet, que ce soit dans le cas de pentures fixes, sans possibilité de réglage, ou dans le cas de pentures avec possibilité de réglage, notamment de la patte d'articulation, il apparaît que cette dernière est toujours montée et fixée du côté de la face externe du vantail.

Pour assurer le montage du vantail sur les gonds d'articulation, à partir de l'intérieur, le dispositif comprend un étrier support apte à enserrer la section du vantail et présentant, d'une part, une branche apte à recevoir, avec capacité de réglage en translation, la platine d'accouplement et, d'autre part, une branche apte à recevoir, avec capacité de réglage en translation, la patte d'articulation du côté de la face interne du vantail, ledit étrier et ladite platine présentant des moyens de pré-positionnement et de fixation de la penture sur le vantail.

A partir de cette conception de base, selon une première forme préférée de réalisation, l'étrier est monobloc et présente les deux branches disposées parallèlement avec un écartement fixe prédéterminé.

Dans une autre réalisation préférée, l'étrier est constitué par deux éléments indépendants dont l'un présente la branche externe et l'autre la branche interne, lesdits éléments présentant des moyens complémentaires d'accouplement avec capacité de réglage pour faire varier à volonté l'écartement entre lesdites branches en fonction de l'épaisseur du vantail. L'une des branches présente, à l'une de ses extrémités, une patte équerrée apte à être engagée avec capacité de réglage dans une rainure qui présente une autre patte équerrée formée à l'une des extrémités de l'autre branche.

L'invention est exposée ci-après plus en détail à l'aide des figures des dessins annexés dans lesquels :
- la figure 1 est une vue en perspective d'une forme de réalisation de la platine d'accouplement ;
- la figure 2 est une vue de face de la penture équipée de la platine d'accouplement ; on a illustré par des traits interrompus les différentes possibilités de réglage ;
- la figure 3 est une vue en coupe transversale considérée selon la ligne 3-3 de la figure 2 ;
- la figure 4 est une vue en coupe considérée selon la ligne 4-4 de la figure 2 ;
- les figures 5 et 6 sont des vues en perspective de l'étrier réalisé sous forme d'un ensemble monobloc ;
- la figure 7 est une vue en perspective d'une autre forme de réalisation de l'étrier en deux éléments indépendants pour permettre un réglage ;
- les figures 8 et 9 sont des vues en perspective d'une forme de réalisation avantageuse de la platine d'accouplement ;
- la figure 10 est une vue en perspective de l'ensemble du dispositif de fixation dans le cas d'un étrier monobloc ;
- la figure 11 est une vue en perspective montrant le montage de l'ensemble du dispositif sur un vantail représenté du côté de sa face externe ;
- la figure 12 est une vue correspondant à la figure 11 considérée du côté de la face interne du vantail ;
- la figure 13 est une vue en perspective montrant le montage de l'ensemble du dispositif dans le cas d'un étrier réglable sur un vantail représenté du côté de sa face externe ;
- la figure 14 est une vue correspondant à la figure 13 considérée du côté de la face interne du vantail.

D'une manière parfaitement connue pour un homme du métier, la penture, désignée dans son ensemble par (P), est composée de deux éléments indépendants, à savoir une patte d'articulation (1) et une patte de fixation (2). Dans l'exemple illustré, la patte de fixation (2) est composée de deux branches équerrées (2a) et (2b). Bien évidemment, sans pour cela sortir du cadre de l'invention, on n'exclut pas d'utiliser une patte de fixation (2) constituée d'une seule branche rectiligne.

D'une manière connue, la patte de fixation (2) est généralement fixée facialement en parties haute et basse du vantail, au niveau de ses angles considérés du côté de l'articulation. Cette fixation peut être effectuée au moyen d'organes d'assemblage engagés dans des trous (2c) formés dans l'épaisseur de la patte de fixation (2).

La patte d'articulation (1) présente une partie rectiligne d'appui (1a) dont l'une des extrémités est profilée en forme de charnière (1b), pour coopérer avec un gond (non représenté) que présente l'ouverture à équiper.

La patte de fixation (2) et la patte d'articulation (1) coopèrent avec une platine d'accouplement (4) présentant des agencements aptes à permettre, d'une part, le prépositionnement et le réglage de la patte d'articulation par rapport à la patte de fixation notamment et, d'autre part, la fixation de l'ensemble de la penture, c'est-à-dire de la patte d'articulation (1) et de la patte de fixation (2) sur le vantail considéré (V).

Comme le montre notamment la figure 1, la platine (4), qui fait office de noeud d'accouplement, présente une fente débouchante (4a) formée transversalement dans son épaisseur. Dans cette fente, est engagée la patte d'articulation (1), notamment la partie rectiligne (1a) de section méplate complémentaire. La patte d'articulation (1) peut donc coulisser par rapport à la platine d'accouplement (4).

La platine d'accouplement présente, d'une manière perpendiculaire à la fente (4a), une rainure profilée (4b) apte à enserrer la section transversale de la patte de fixation (2), notamment sa branche verticale (2a), dans le cas d'une patte équerrée. Dans ce but, la rainure (4b) et la section transversale de la patte de fixation (2), notamment la branche (2a), présentent des profils complémentaires d'accouplement avec capacité de libre coulissement. Ces profils peuvent être de type queue d'aronde (figure 3) ou sensiblement en T (figures 8 et 9).

Compte tenu de ces dispositions, la patte de fixation (2) étant préalablement rendue solidaire du vantail, il suffit d'engager, par coulissement, la platine d'accouplement (4) dont le profil de la rainure (4b), coulisse par rapport au profil complémentaire de la branche de fixation (2a). La platine (4) est donc accouplée à la patte de fixation (2) avec capacité de coulissement. La patte d'articulation (1) peut être engagée dans la fente (4a) de la platine (4) pour être positionnée perpendiculairement à la patte de fixation (2) (figure 2).

Préalablement à la fixation définitive de l'ensemble de la penture, il est possible d'assurer un prépositionnement, notamment de la patte d'articulation (1) par rapport à la patte de fixation (2), au moyen de la platine (4). Dans ce but, la platine (4) présente un trou (4c) pour le montage d'une vis pointeau (5) coopérant en appui avec la patte d'articulation (1).

Compte tenu de ces dispositions, il est par conséquent possible d'assurer le prépositionnement, notamment de la patte d'articulation (1), en vue de procéder à des essais et des réglages par rapport aux gonds pré-équipant l'ouverture. Si les réglages ne donnent pas satisfaction, il suffit de dévisser la vis pointeau et de modifier les réglages en position. Si les réglages du positionnement sont satisfaisants, il suffit d'assurer la fixation de l'ensemble au moyen, par exemple, d'une vis engagée dans un trou de la platine pour traverser l'épaisseur des deux branches (1) et (2) et être vissée dans l'épaisseur du vantail.

Dans une autre forme de réalisation préférée, la fixation de la patte d'articulation (1), avec possibilité de réglage en translation et en hauteur, par rapport à la patte de fixation (2), s'effectue par l'intermédiaire d'un étrier (3) en combinaison avec la platine d'accouplement (4), du côté de la face interne du vantail (V). L'étrier (3) est conformé pour enserrer la section du vantail considéré (V). Autrement dit, comme il sera décrit dans la suite de la description, l'étrier (3) délimite une section en U, pour l'engagement de l'épaisseur du vantail (V).

L'étrier (3) présente une branche (3a) apte à recevoir, avec capacité de réglage en translation, la platine d'accouplement (4), laquelle présente, comme indiqué, des agencements pour le montage, avec capacité de réglage, de la patte de fixation (2) (branche (2a) dans l'exemple illustré), du côté de la face externe du vantail (V). La branche (3a) de l'étrier est donc située du côté de la face externe du vantail (V).

L'étrier (3) présente, parallèlement à la branche (3a), une autre branche (3b) apte à recevoir, avec capacité de réglage en translation, la patte d'articulation (1), du côté de la face interne du vantail. La branche (3b) de l'étrier est donc située du côté de la face interne du vantail (V).

La platine (4) (figures 8 et 9) présente une fente débouchante (4a) formée transversalement dans son épaisseur pour le montage avec capacité de coulissement, de la branche (3a) de l'étrier (3). D'une manière perpendiculaire à la fente (4a), la platine (4) présente une rainure profilée (4b) pour être accouplée, avec capacité de réglage en position, sur la patte de fixation (2). La section transversale de la patte de fixation (2) et la section transversale de la rainure (4b) présentent des formes complémentaires de guidage.

D'ores et déjà, on observe que ces dispositions permettent un réglage en hauteur et en translation de l'étrier par rapport à la patte de fixation (2).

Selon une autre forme de réalisation préférée, la branche (3b) de l'étrier présente des agencements de montage, avec capacité de réglage, de la patte d'articulation (1) de manière à ce que cette dernière soit située du côté de la face interne du vantail (V). Dans ce but, la branche (3b) présente une fente débouchante (3b1) formée dans son épaisseur pour le libre engagement de la partie méplate (1a) de la patte d'articulation (1).

Dans l'exemple de réalisation illustré notamment aux figures 5 et 6, l'étrier (3) est monobloc, les branches (3a et 3b) étant formées parallèlement à partir d'un talon (3c). L'écartement entre les deux branches (3a et 3b) est prédéterminé en fonction de l'épaisseur du vantail (V) à équiper.

Selon la réalisation illustrée figures 7, 13 et 14, l'étrier (3) est constitué par deux éléments indépendants pour permettre un réglage de l'écartement entre les branches (3a et 3b). Comme le montre notamment la figure 3, la branche externe (3a) et la branche interne (3b) présentent des moyens complémentaires d'accouplement avec capacité de réglage pour faire varier à volonté leur écartement en fonction de l'épaisseur du vantail (V). Par exemple, la branche interne (3b) présente, à l'une de ses extrémités, une patte équerrée (3d) apte à être engagée, avec capacité de réglage, dans une rainure (3el) qui présente une autre patte équerrée (3.e) formée à l'une des extrémités de la branche externe (3a).

Bien évidemment, l'étrier (3) et la platine d'accouplement (4) présentent des moyens de pré-positionnement et de fixation de l'ensemble de la penture sur le vantail. Ces moyens de pré-positionnement peuvent être constitués par des vis pointeau, la fixation s'effectuant par des vis d'assemblage.

On revoie aux figures des dessins qui montrent les agencements de fixation et de pré-positionnement (4c) de la platine d'accouplement (4) et (3c) notamment, de la branche interne (3b) de l'étrier (3). A noter également que, dans le cas d'un étrier réglable en écartement, la plaque équerrée (3d) peut être bloquée dans la rainure (3el) au moyen de vis.

Les avantages ressortent bien de la description. En particulier, on souligne et on rappelle que l'étrier, en combinaison avec la platine d'accouplement, permet le montage de la patte d'articulation du côté de la face interne du vantail. Une telle disposition facilite le montage du vantail supprimant, par exemple, l'utilisation d'échafaudage. On souligne également les grandes possibilités de réglage et la simplicité de montage.

## Revendications

1. Dispositif de fixation d'une penture sur un vantail, constitue d'une patte d'articulation (1) et d'une patte de fixation (2), indépendantes et disposées à 90°, le dispositif comprenant :
- une platine d'accouplement (4) présentant, d'une part, des agencements (4a) pour le montage, avec capacité de réglage en translation, de la patte d'articulation (1) et, d'autre part, des agencements (4b) pour être assujettie à la patte de fixation (2) avec capacité de réglage en position ;
- les agencements (4a) de la platine d'accouplement (4) pour le montage avec capacité de réglage en translation de la patte d'articulation (1), étant constitués par une fente débouchante (4a), formée transversalement dans l'épaisseur de ladite platine d'accouplement (4) pour le maintien et le libre engagement de ladite patte d'articulation (1);
- les agencements (4b) pour le montage réglable de la platine d'accouplement (4) par rapport à la patte de fixation (2) étant constitués par une rainure profilée (4b), du type queue d'aronde ou sensiblement en T, recevant la section transversale de ladite patte de fixation (2) de forme complémentaire, pour permettre un accouplement avec capacité de libre coulissement ;
- ladite rainure profilée (4b) étant formée perpendiculairement à la fente débouchante (4a) recevant la patte d'articulation (1) ;
- la platine d'accouplement (4) présentant des moyens de prépositionnement et de fixation de la penture sur le vantail, constitués par une vis pointeau (5) engagée dans l'épaisseur de la platine d'accouplement (4) et apte à coopérer en appui avec la patte d'articulation (1).

2. Dispositif de fixation selon la revendication 1, **caractérisé en ce qu**'il comprend un étrier support (3) apte à enserrer la section du vantail et présentant, d'une part, une branche (3a) apte à recevoir, avec capacité de réglage en translation, la platine d'accouplement (4) et, d'autre part, une branche (3b) apte à recevoir, avec capacité de réglage en translation, la patte d'articulation (1) du côté de la face interne du vantail, ledit étrier (3) et ladite platine (4) présentant des moyens de pré-positionnement et de fixation de la penture sur le vantail.

3. Dispositif de fixation, selon la revendication 2, **caractérisé en ce que** l'étrier (3) est monobloc et présente les deux branches (3a et 3b) disposées parallèlement avec un écartement fixe prédéterminé.

4. Dispositif de fixation, selon la revendication 2, **caractérisé en ce que** l'étrier (3) est constitué par deux éléments indépendants dont l'un présente la branche externe (3a) et l'autre la branche interne (3b), lesdits éléments présentant des moyens complémentaires d'accouplement, avec capacité de réglage, pour faire varier à volonté l'écartement entre lesdites branches en fonction de l'épaisseur du vantail.

5. Dispositif de fixation, selon la revendication 4, **caractérisé en ce que** l'une des branches (3b) présente, à l'une de ses extrémités, une patte équerrée (3d) apte à être engagée, avec capacité de réglage, dans une rainure (3c1) que présente une autre patte équerrée (3e) formée à l'une des extrémités de l'autre branche (3a).

6. Dispositif de fixation selon la revendication 1, **caractérisé en ce que** les moyens de fixation sont constitués par une vis d'assemblage engagée dans l'épaisseur de la platine (4) et des pattes d'articulation (1) et de fixation (2), pour être vissée dans l'épaisseur du vantail.

7. Dispositif de fixation selon la revendication 1, **caractérisé en ce que** la patte de fixation (2) est droite.

8. Dispositif de fixation selon la revendication 1, **caractérisé en ce que** la patte de fixation (2) est équerrée.

## Claims

1. Device for fixing a hinge on a door or window leaf consisting of a hinge strap (1) and a fixing strap (2) that are independent and arranged at 90° to each other, this device comprising:
- a linking plate (4) having, firstly, features (4a) for mounting, with the ability of translational adjustment, hinge strap (1) and, secondly, features (4b) for fixing said linking plate to fixing strap (2) with the ability of positional adjustment;
- the features (4a) of linking plate (4) for mounting, with the ability of translational adjustment, hinge strap (1) consisting of a through-slit (4a) formed transversely in the thickness of said linking plate (4) in order to secure and freely engage said hinge strap (1);
- the features (4b) for adjustable mounting of the liking plate relative to the fixing strap (2) consisting of a profiled groove (4b) of the dovetail type or substantially T-shaped accommodating the transverse section of said fixing strap (2) which has a matching shape in order to allow linking with the ability to slide freely;
- said profiled groove (b) being formed at right angles to the through-slit (4a) that accommodates hinge strap (1);
- the linking plate (4) having means of pre-positioning and fixing the hinge on the leaf consisting of an attachment screw (5) screwed into the thickness of the linking plate (4) and capable of pressing against hinge strap (1).

2. Fixing device as claimed in claim 1, **characterised in that** it comprises a support clamp (3) capable of clamping the section of the leaf and having, firstly, a leg (3a) capable of accommodating, with the ability to make translational adjustment, linking plate (4) and, secondly, a leg (3b) capable of accommodating, with the ability of translational adjustment, hinge strap (1) on the inner side of the leaf, said clamp (3) and said plate (4) having means of pre-positioning and fixing the hinge on the leaf.

3. Fixing device as claimed in claim 2, **characterised in that** clamp (3) is of one-piece construction and has two legs (3a and 3b) arranged parallel to each other with a fixed predetermined spacing.

4. Fixing device as claimed in claim 2, **characterised in that** clamp (3) consists of two independent elements, one of which has an outer leg (3a) and the other of which has inner leg (3b), said elements having matching means of attachment with the ability of adjustment, in order to vary, as required, the spacing of said legs depending on the thickness of the leaf.

5. Fixing device as claimed in claim 4, **characterised in that** one of the legs (3b) has, at one of its ends, a right-angled strap (3d) capable of being engaged, with the ability of adjustment, in a groove (3c1) of another right-angled strap (3e) formed at one of the ends of the other leg (3a).

6. Fixing device as claimed in claim 1, **characterised in that** the means of fixing consist of a connecting screw screwed into the thickness of plate (4) and hinge (1) and fixing (2) straps to be screwed into the thickness of the leaf.

7. Fixing device as claimed in claim 1, **characterised in that** the fixing strap (2) is straight.

8. Fixing device as claimed in claim 1, **characterised in that** fixing strap (2) is right-angled.

## Patentansprüche

1. Befestigungsvorrichtung für ein Band an einem Flügel bestehend aus einer unabhängigen Gelenklasche (1) und einer unabhängigen Befestigungslasche (2), die jeweils im 90° Winkel angeordnet sind, wobei die Vorrichtung folgendes besitzt:
- eine Verbindungsplatte (4), die einerseits Anordnungen (4a) für die Montage der Gelenklasche (1) mit Möglichkeit der Verschiebung und andererseits Anordnungen (4b) zur Verbindung mit der Befestigungslasche (2) mit Möglichkeit der Positionsverstellung besitzt;
- wobei die Anordnungen (4a) der Verbindungsplatte (4) zur Montage mit Möglichkeit der Verschiebung der Gelenklasche einen Durchgangsspalt (4a) aufweisen, der quer in der Verbindungsplatte (4) gebildet wird, so dass die Gelenklasche (1) darin gehalten wird und sich frei darin bewegen kann;
- und die Anordnungen (4b) für die verstellbare Montage der Verbindungsplatte (4) gegenüber der Befestigungslasche (2) aus einer profilierten schwalbenschwanzförmigen oder im wesentlichen T-förmigen Einkerbung (4b) bestehen, welche den Querschnitt der zusätzlichen Befestigungslasche aufnimmt, um eine Verbindung mit der Möglichkeit des freien Gleitens zu ermöglichen;
- die profilierte Einkerbung (4b) senkrecht zu dem Durchgangsspalt (4a), der die Gelenklasche (1) aufnimmt, gebildet wird;
- die Verbindungsplatte (4) Elemente der Vorpositionierung und Befestigung des Bandes an dem Flügel aufweist, die aus einer Feststellschraube (5) bestehen, die in die Verbindungsplatte (4) eingreift und sich auf der Gelenklasche (1) abstützt.

2. Befestigungsvorrichtung nach Anspruch 1, **dadurch gekennzeichnet, dass** sie einen Haltebügel (3) besitzt, der den Flügelabschnitt einklemmt, und einerseits einen Schenkel (3a) aufweist, der die Verbindungsplatte (4) verschiebbar aufnimmt, und andererseits einen Schenkel (3b) aufweist, der die Gelenklasche (1) auf der Innenseite des Flügels verschiebbar aufnimmt, wobei der Bügel (3) und die Platte (4) Vorpositionierelemente und Befestigungselemente für das Band an dem Flügel besitzen.

3. Befestigungsvorrichtung nach Anspruch 2, **dadurch gekennzeichnet, dass** der Bügel (3) aus einem Stück besteht und zwei Schenkel (3a und 3b) aufweist, die parallel und mit einem vorher festgelegten, bestimmten Abstand zueinander angeordnet sind.

4. Befestigungsvorrichtung nach Anspruch 2, **dadurch gekennzeichnet, dass** der Bügel (3) aus zwei unabhängigen Elementen besteht, von denen das eine den äußeren Schenkel (3a) und das andere den inneren Schenkel (3b) darstellt, wobei die Elemente zusätzliche Verbindungseinrichtungen darstellen, die verstellbar sind, so dass der Abstand zwischen den Schenkeln je nach Stärke des Flügels bei Bedarf variiert werden kann.

5. Befestigungsvorrichtung nach Anspruch 4, **dadurch gekennzeichnet, dass** einer der Schenkel (3b) an einem seiner Enden eine rechtwinklige Lasche (3d) aufweist, die verstellbar in eine Einkerbung (3cl) eingreifen kann, an der sich eine weitere rechtwinklige Lasche (3e) befindet, die an einem der Enden des anderen Schenkels (3a) gebildet wird.

6. Befestigungsvorrichtung nach Anspruch 1, **dadurch gekennzeichnet, dass** die Befestigungselemente aus einer Befestigungsschraube bestehen, die in die Platte (4), die Gelenklaschen (1) und die Befestigungslaschen (2) eingreift und sodann in den Flügel eingeschraubt wird.

7. Befestigungsvorrichtung nach Anspruch 1, **dadurch gekennzeichnet, dass** die Befestigungslasche (2) gerade ist.

8. Befestigungsvorrichtung nach Anspruch 1, **dadurch gekennzeichnet, dass** die Befestigungslasche (2) rechtwinklig ist.
